# EUROPÄISCHE PATENTSCHRIFT

(11) **EP 1 157 794 B1**
(45) Veröffentlichungstag und Bekanntmachung des Hinweises auf die Patenterteilung: **18.04.2012**
(21) Anmeldenummer: 01112329.6
(22) Anmeldetag: 19.05.2001
(51) Int. Cl.: B27G 11/00, B27M 3/00

(54) **Verleimmaschine für zu einer Platte zusammenzusetzende lamellenförmige Hölzer**
Glueing machine for the manufacture of a plate from laminar wood elements
Dispositif de collage pour la fabrication d'une plaque formée d'éléments laminaires en bois

(30) Priorität: 24.05.2000 DE 10025383
(43) Veröffentlichungstag der Anmeldung: 28.11.2001
(73) Patentinhaber: GreCon Dimter Holzoptimierung Süd GmbH & Co., 89257 Illertissen (DE)
(72) Erfinder: Jung, Erhard, 89281 Allenstadt (DE)
(74) Vertreter: Kohl, Karl-Heinz

(56) Entgegenhaltungen:
- DE-A1- 4 115 393
- DE-B1- 2 228 373
- GB-A- 746 135
- US-A- 990 829
- US-A- 2 366 588
- US-A- 2 409 777
- US-A- 2 453 185
- US-A- 2 617 321
- US-A- 3 444 029
- US-A- 3 726 747

## Beschreibung

Die Erfindung betrifft eine Verleimmaschine für zu einer Platte zusammenzusetzende lamellenförmige Hölzer nach dem Oberbegriff des Anspruches 1. Eine solche Verleimmaschine ist aus der US-A-3 726 747 bekannt.

Solche Verleimmaschinen dienen dazu, aus einzelnen, länglichen Hölzern Platten herzustellen. Hierzu werden die Hölzer an ihrer einen Längsseite mit Leim versehen und mit diesen Längsseiten aneinandergelegt. Auf diese Weise können aus den Hölzern Platten unterschiedlicher Länge hergestellt werden. In der Presseinrichtung werden die aneinanderliegenden und an ihren Längsseiten miteinander verleimten Hölzer verpresst.

Bei einer bekannten Verleimmaschine (US-A-3 726 747) sind Druckstücke vorgesehen, die als Platten ausgebildet sind, die in Führungen geführt sind und durch eine Druckfeder so belastet werden, dass sie von der Holzplatte abheben. Mit den Druckstücken wirken Luftkissen zusammen, die zwischen jedem Druckstück und einem Querträger vorgesehen sind. Die Luftkissen bringen die Druckstücke in Reibeingriff mit der Oberseite der Platte. Diese Ausbildung der Verleimmaschine ist aufwändig und störanfällig. Da die Druckstücke plattenförmig ausgebildet und zwischen den Führungen geführt sind, besteht die Gefahr des Verkantens oder Verkippens, so dass die Druckfunktion beeinträchtigt ist. Die Anpresskraft hängt vom Luftdruck in den Luftkissen ab. Für die Luftzuführung ist eine gesonderte Luftversorgungsquelle notwendig. Die Holzplatte wird mittels Rollen in die Press/ Spanneinrichtung bewegt und die einzelnen Hölzer dabei zusammengepresst. Anschließend wird der Bremsdruck durch Abheben der Druckplatten aufgehoben bzw. vermindert und die fertig gepresste Platte ausgeschoben. Sie gelangt auf einen Förderer, auf dem sie abtransportiert und mit einer Säge in der gewünschten Länge zugeschnitten wird. Die Platte wird im Endlosverfahren hergestellt, indem laufend die einzelnen Hölzer an das rückwärtige Ende der Platte angelegt werden.

Es ist auch eine Verleimmaschine bekannt (US-A-2 617 321), bei der ein Rahmen mit Druckzylindern auf die zu verpressende Platte gedrückt wird. Für sämtliche Hölzer der Platte ist nur ein einziges Druckstück vorgesehen. Bei Dickentoleranzen der Hölzer kann ein gleichmäßiger Bremsdruck nicht erreicht werden.

Bei anderen Verleimmaschinen (GB 746 135 A; US-A-990 829; US-A-2 409 777) ist für die Hölzer ebenfalls nur ein einziges Druckstück vorgesehen.

Der Erfindung liegt die Aufgabe zugrunde, die gattungsgemäße Verleimmaschine so auszubilden, dass eine optimale Verpressung der Hölzer in der Presseinrichtung gewährleistet ist.

Diese Aufgabe wird erfindungsgemäß mit den Merkmalen des Anspruches 1 gelöst.

Bei der erfindungsgemäßen Verleimmaschine sind die Druckstücke an der Auslaufseite der Presseinrichtung mit den Kolben-Zylinder-Einheiten über die Kupplungsstücke verbunden. Sie können quer zur Ebene der Pressplatte sowie begrenzt gegenüber dem Träger bewegt werden. Über die Kolben-Zylinder-Einheiten kann eine sehr hohe Bremskraft aufgebracht werden, so dass die Hölzer während des Pressvorganges mit hoher Kraft gegeneinander gepresst werden können. Die Hölzer werden auf diese Weise zuverlässig verleimt. Die Druckstücke können sich an unterschiedliche Dicken der Hölzer anpassen, da sie quer zur Ebene der Platte sowie begrenzt gegenüber dem Träger bewegbar sind. Da die Druckstücke an der Auslaufseite der Presseinrichtung liegen, kann eine hohe Bremskraft ausgeübt werden. Am Träger sind die oberen Heizelemente befestigt. Außerdem weist der Träger die Durchgangsöffnungen für die Kupplungsstücke auf, die mit den am Auslaufbereich der Presseinrichtung vorgesehenen Kolben-Zylinder-Einheiten verbunden sind. Die obere Spanneinheit mit der oberen Heizeinrichtung lässt sich mit dem Antrieb in der Höhe verstellen und so auf die Dicke der aus den Hölzern zusammenzusetzenden Platte einstellen. Mit den mit Abstand nebeneinander liegenden Zylindern lässt sich ein gleichmäßiger Druck über die quer zur Vorschubrichtung der Platten sich erstreckende Breite der Presseinrichtung erzeugen.

Bei der erfindungsgemäßen Verleimmaschine können die Druckstücke unabhängig voneinander mit Druckkraft beaufschlagt werden. Dadurch lässt sich die Druckkraft optimal auf die Hölzer aufbringen, insbesondere wenn diese Dickentoleranzen aufweisen. Mit der Verleimmaschine lässt sich beispielsweise eine Plattenverleimung oder eine Stäbchenverleimung für Mittellagen von beispielsweise Türrahmen vornehmen. Als Hölzer können Laub- und/oder Nadelhölzer eingesetzt werden. Zum Verpressen wird auf die Platte quer zur Druckkraft, die als Bremsdruck wirkt, erfindungsgemäß der Pressdruck aufgebracht.

Wenn die Druckstücke am Ende der aneinanderliegenden Hölzer über diese überstehen, ist erfindungsgemäß vorgesehen, Ausgleichselemente in die Presseinrichtung einzubringen, so dass auch die überstehenden Bereiche der Druckstücke abgestützt sind. Dadurch wird ein während des Pressvorganges auftretendes Kippmoment der Druckstücke vermieden, das ohne das Ausgleichselement zu einer Beeinträchtigung der Verpressung der Hölzer im Randbereich führen würde.

Weitere Ausführungen der Erfindung ergeben sich aus den weiteren Ansprüchen, der Beschreibung und den Zeichnungen.

Die Erfindung wird anhand einiger in den Zeichnungen dargestellter Ausführungsformen näher erläutert. Es zeigen
- Fig. 1: in Seitenansicht und in schematischer Darstellung eine er- findungsgemäße Verleimmaschine für Hölzer,
- Fig. 2: in schematischer Darstellung die Funktionen eines Nieder- halters der erfindungsgemäßen Verleimmaschine,
- Fig. 3: in schematischer Darstellung verschiedene Funktionen zweier Schieber der erfindungsgemäßen Verleimmaschine,
- Fig. 4: die erfindungsgemäße Verleimmaschine beim Preßvorgang,
- Fig. 5: in Seitenansicht einen Teil einer Heizeinrichtung der erfin- dungsgemäßen Verleimmaschine,
- Fig. 6: in Vorderansicht die Heizeinrichtung gemäß Fig. 5,
- Fig. 7 und Fig. 8: in Darstellungen entsprechend den Fig. 5 und 6 eine weite- re Ausführungsform einer Heizeinrichtung der erfindungs- gemäßen Verleimmaschine,
- Fig. 9: in vergrößerter Darstellung eine Isolierung von Heizrohren der Heizeinrichtung der erfindungsgemäßen Verleimma- schine,
- Fig. 10: in vergrößerter Darstellung und in Vorderansicht Druckstük- ke der erfindungsgemäßen Verleimmaschine,
- Fig. 11: in vergrößerter Darstellung und in Seitenansicht einen Teil der Preßeinrichtung der erfindungsgemäßen Verleimma- schine.

Mit der Verleimmaschine werden längliche Holzwerkstücke mit ihren Längsseiten aneinanderliegend verleimt und verpreßt. Die Verleimmaschine hat eine Vorschubeinrichtung 1, mit der die Hölzer 2 (Fig. 2) mit ihren Längsseiten aneinanderliegend einer Preßeinrichtung 3 zugeführt werden. In ihr werden die mit ihren Längsseiten aneinander liegenden und an ihren Längsseiten miteinander verleimten Hölzer 2 verpreßt. Die aus den Hölzern hergestellten Platten 12 gelangen im Anschluß an die Preßeinrichtung 3 auf einen Auflagetisch 4.

Die Hölzer 2 werden zunächst in ihrer Längsrichtung (Pfeil T in Fig. 1) in die Vorschubeinrichtung 1 transportiert. Hierfür ist eine (nicht dargestellte) Transporteinrichtung vorgesehen, die vorzugsweise als endlos umlaufendes Förderband ausgebildet ist, auf dem die Hölzer 2 einzeln nacheinander in die Vorschubeinheit 1 transportiert werden. Beim Transport in ihrer Längsrichtung wird zumindest auf die eine Längsseite in bekannter Weise Leim mit einer entsprechenden (nicht dargestellten) Leimauftrageinrichtung aufgebracht. Auf diese Weise werden nacheinander die Hölzer 2 in die Vorschubeinrichtung 1 eingebracht, in der sie, wie beispielsweise Fig. 2 zeigt, mit ihren mit Leim versehenen Längsseiten aneinander liegen.

In der Vorschubeinrichtung 1 werden die aneinander liegenden Hölzer senkrecht zu ihrer Längsrichtung transportiert. Hierzu ist die Vorschubeinrichtung 1 mit einer Transporteinrichtung 5 versehen, die mehrere endlos umlaufende Transportbänder 5 oder -ketten aufweisen kann, mit denen die Hölzer 2 der Preßeinrichtung 3 zugeführt werden. In der Vorschubeinrichtung 1 werden die aneinander liegenden Hölzer 2 unter zwei Niederhalter 6, 7 transportiert, die mit geringem Abstand in Transportrichtung 8 der Hölzer 2 hintereinander liegen und in der Höhe zur Anpassung an unterschiedlich dicke Hölzer eingestellt werden können. Die Niederhalter 6, 7 können quer zur Transportrichtung 8 der Hölzer 2 aus nebeneinander liegenden Niederhalterelementen bestehen, die unabhängig voneinander in der Höhe verstellt werden können. Es ist aber auch möglich, die Niederhalter 6, 7 so auszubilden, daß sie sich nahezu über die gesamte Länge der Hölzer 2 erstrecken.

Die aneinander liegenden Hölzer 2 werden mit der Transporteinrichtung 5 auch in die Preßeinrichtung 3 transportiert, in der die Hölzer 2 in noch zu beschreibender Weise verpreßt werden. Die Preßeinrichtung 3 hat eine obere Spanneinheit 9 und eine untere Preßplatte 10. Die Hölzer können nach dem Preßvorgang mit der Transporteinrichtung 5 auf den Auflagetisch 4 geschoben werden. Dort können die zu einer oder mehreren Platten 12 zusammengeleimten Hölzer 2 in bekannter Weise manuell oder maschinell entnommen werden.

Fig. 2 zeigt den Verfahrensablauf beim Transportieren der Hölzer 2 von der Vorschubeinrichtung 1 in die Preßeinrichtung 3. Die Transporteinrichtung 5 ist mit mindestens einem Schieber 11 versehen, der sich vorteilhaft über die Länge der Hölzer 2 erstreckt. Mit ihm werden die aneinander liegenden Hölzer 2 in Transportrichtung 8 unter die Niederhalter 6, 7 transportiert. Sie sind so eingestellt (Fig. 2a), daß die aneinander liegenden und mit Leim versehenen Hölzer 2 unter die Niederhalter 6, 7 transportiert werden können. Die notwendige Höheneinstellung der Niederhalter 6, 7 kann von Hand mittels Kurbeln 33, 34 oder maschinell vorgenommen werden.

Die aneinander liegenden und mit Leim versehenen Hölzer 2 bilden eine Platte 12, die mit dem Schieber 11 unter die Niederhalter 6, 7 geschoben wird. Mit ihnen wird eine Vorausrichtung der Hölzer 2 vor der Preßeinrichtung 3 erzielt. -

Bild 2b zeigt die Lage, wenn der Schieber 11 das Paket 12 vollständig in die Preßeinrichtung 3 geschoben hat. Dann wird die Transportrichtung der Transporteinrichtung 5 umgeschaltet, so daß der Schieber 11 wieder in die Ausgangslage zurückkehrt (Fig. 2c), um die in der Vorschubeinrichtung 1 zu bildende neue Platte 12 in die Preßeinrichtung 3 zu verschieben. Der Niederhalter 7 wird nunmehr in Höhenrichtung so verstellt, daß ein mit ihm gekoppelter Preßschieber 13 hinter die in der Preßeinrichtung 3 liegende Platte 12 gelangt. Während der Zuführung der Platte 12 aus der Vorschubeinrichtung 1 in die Preßeinrichtung 3 ist der Preßschieber 13 so weit abgesenkt (Fig. 2a und 2b), daß er als Auflage für die Platte 12 beim Vorschub in die Preßeinrichtung 3 dient. In der angehobenen Lage (Fig. 2c und 2d) übt der Preßschieber 13 einen Preßdruck in Transportrichtung 8 aus und wird hierbei mit (nicht dargestellten) Antrieben, insbesondere Zylindern, belastet, um die in der Preßeinrichtung 3 befindliche Platte 12 zu verpressen. Der Preßvorgang wird noch im einzelnen beschrieben werden.

Während des Preßvorganges wird die Platte 12 beheizt. Sobald die Heizzeit abgelaufen ist, wird die Preßeinrichtung 3 entlastet. Der Schieber 13 fährt in seine vorderste Position, um die eventuell festgeklebte Platte 12 zu lösen. Anschließend fährt der Schieber 13 in seine Ausgangslage zurück und wird wieder in die Lage gemäß Fig. 2a abgesenkt, so daß er als Tischauflage für die nachfolgende Platte 12 dienen kann. Hierbei gelangt auch der Niederhalter 7 wieder in die Ausgangslage zurück. Nunmehr wird der Schieber 11 mit den neu zusammengestellten Hölzern gegen die Preßeinrichtung 3 vorgeschoben. Mit der neuen Platte 12 wird die gepreßte Platte 12 aus der Preßeinrichtung 3 auf den Auflagetisch 4 geschoben.

Die Niederhalter 6 und 7 sind gegenüber dem Preßschieber 13 bzw. der Transporteinrichtung 5 höhenverstellbar, so daß die Niederhalter 7 einwandfrei auf die Dicke der Hölzer 2 bzw. der daraus hergestellten Platte 12 eingestellt werden können. Der Preßschieber 13 und der Niederhalter 7 sind an einer Hubeinrichtung 14 gelagert, die im Ausführungsbeispiel Schlitten aufweist, die längs maschinenseitigen Führungen 15 in Höhenrichtung verfahren werden können. Der Preßschieber 13 erstreckt sich vorteilhaft über die gesamte Plattenbreite, so daß er einen gleichmäßigen Preßdruck auf die Platte 12 in der Preßeinrichtung 3 ausüben kann. Dadurch werden die Hölzer 2 der Platte 12 einwandfrei miteinander verbunden.

Auf die beschriebene Weise werden taktweise nacheinander die zu verpressenden Platten 12 durch die Maschine geführt.

Fig. 3 zeigt den Bewegungsablauf des Preßschiebers 13 beim Einschieben des Paketes 12 in die Preßeinrichtung 3. Zunächst befindet sich der Preßschieber 13 in seiner abgesenkten Stellung (Fig. 3a), in der er in der beschriebenen Weise als Tischauflage beim Einfahren der Platte 12 dient. Mit dem Schieber 11 wird die Platte 12 in Pfeilrichtung 8 aus der Vorschubeinrichtung 1 in die Preßeinrichtung 3 verschoben (Fig. 3b). Sie hat eine obere Heizeinrichtung 9 und eine untere, parallel zu ihr liegende Heizeinrichtung 10. Die obere Heizeinrichtung 9 kann durch einen Antrieb 16a, 16b in der Höhe verstellt werden. Der Antrieb 16a, 16b wird durch Hydraulik- oder Pneumatikzylinder gebildet, die an einem Gestell 17 der Verleimmaschine vorgesehen sind. Sie sind am Ein- und Auslaufbereich der Preßeinrichtung 3 vorgesehen. Über die quer zur Vorschubrichtung 8 der Platten 12 sich erstreckende Breite der Preßeinrichtung 3 sind jeweils mehrere Zylinder 16a, 16b mit Abstand nebeneinander vorgesehen.

Wird die Platte 12 mit dem Schieber 11 zwischen die beiden Heizeinrichtungen 9, 10 geschoben, ist die Heizeinrichtung 9 mit den Zylindern 16a, 16b so weit angehoben, daß die Platte 12 mühelos bzw. mit geringer Gegenkraft in die Preßeinrichtung 3 geschoben werden kann. Die zuvor gepreßte Platte 12 kann mit der neuen, zu verpressenden Platte dadurch ebenfalls einfach herausgeschoben werden.

Bevor der Schieber 11 wieder zurückgefahren wird, werden die Zylinder 16a, 16b mit Niederdruck beaufschlagt, so daß die Heizeinrichtung 9 im wesentlichen nur mit ihrem Eigengewicht auf der Platte 12 aufliegt. Dadurch wird verhindert, daß beim Zurückfahren des Schiebers 11 beispielsweise gebogene Hölzer der Platte 12 zurückrutschen.

Sobald der Schieber 11 zurückgefahren ist, wird der Preßschieber 13 mit dem Schlitten 14 so weit nach oben verfahren, daß der Preßschieber 13 hinter dem in der Preßeinrichtung 3 befindlichen Paket 12 liegt. Der Preßschieber 13 fährt in Transportrichtung 8 nach vorn. Die in Transportrichtung 8 hinteren Zylinder 16a sind entlastet, während die in Transportrichtung 8 vorderen Zylinder 16b auf Niederdruck bleiben. Nach kurzem Hub des Preßschiebers 13 werden die Zylinder 16b auf Volldruck geschaltet und wirken nunmehr als Bremse beim Preßvorgang. Druckstücke 27 wirken dabei auf die Hinterkante der zuvor verpreßten Platte 12. Dadurch ist sichergestellt, daß der Preßdruck auf alle Leimfugen der neuen Platte 12 wirken kann. Auch die hinteren, als Niederhalter wirkenden Zylinder 16a werden wieder mit Niederdruck beaufschlagt. Der Preßschieber 13 bleibt mit dem eingestellten Preßdruck an der Platte 12 in Anlage und drückt die Hölzer bzw. Lamellen der Platte 12 gegen die von den Zylindern 16b ausgeübte Bremskraft. Die einzelnen Lamellen werden fest gegeneinander gedrückt und dadurch zuverlässig verleimt. Während der Preßzeit bleiben die den Preßschieber 13 belastenden (nicht dargestellten) Preßzylinder, die Bremszylinder 16b und die Niederhaltezylinder 16a unter Druck. Während des Preßvorganges in der Preßeinrichtung 3 werden bereits die nächsten Hölzer 2 in die Vorschubeinrichtung 1 gefördert, die beim Einfahren in die Vorschubeinrichtung 1 an ihrer einen Längsseite beleimt werden (Fig. 3d). Mit den Hölzern wird die nächste Platte 12 zusammengestellt, die mit dem Schieber 11 unter den Niederhalter 6 bis zur Anlage am Preßschieber 13 geschoben wird. Sobald die Preßzeit abgelaufen ist, wird der Preßschieber 13 in der beschriebenen Weise abgesenkt, so daß die neue Platte 12 mit dem Schieber 11 über den Preßschieber 13 hinweg in der beschriebenen Weise in die Preßeinrichtung 3 geschoben werden kann.

Die Heizeinrichtung 9 hat einzelne Heizrohre 9a (Fig. 6), die paarweise durch die Zylinder 16a, 16b angehoben und abgesenkt werden können. Auch die untere Heizeinrichtung 10 hat vorteilhaft parallel zueinander liegende Heizrohre 10a, die sich wie die Heizrohre 9a parallel zur Vorschubrichtung 8 und damit senkrecht zur Längsrichtung der Hölzer 2 der Platte 12 erstrecken. Die Heizrohre 10a sind am vorderen und hinteren Ende in Halterungen 42, 43 befestigt (Fig. 7). Die Heizrohre 9a, 10a sind an der Ober- bzw. Unterseite an Längsträgern 44, 45 (Fig. 7 und 8) befestigt.

Mit den Heizrohren 9a, 10a wird die Platte 12 während des Preßvorganges beheizt. Durch die Heizrohre wird ein Heizmedium, beispielsweise Wasser, Thermoöl und dergleichen geleitet wird. Wie die Fig. 5 und 6 zeigen, hat jedes Heizrohr 9a an einem Ende eine Zuleitung 18 und am anderen Ende eine Rückführleitung 19 für das Heizmedium. Sämtliche Zuleitungen 18 sind an eine gemeinsame Zuführleitung 20 angeschlossen, die mit Abstand oberhalb der Heizeinrichtung 9 vorgesehen und in geeigneter Weise an der Verleimmaschine gehalten ist. Über die Zuführleitung 20 und die daran angeschlossenen Zuleitungen 18 gelangt das Heizmedium in das entsprechende Heizrohr 9a. Nach Durchströmen der Heizrohre 9a gelangt das Heizmedium in die jeweilige Rückführleitung 19. Die Rückführleitungen 19 der Heizrohre 9a sind an eine gemeinsame Rückleitung 21 angeschlossen, über die das Heizmedium zurückgeführt wird. Die Zuführleitung 20 und die Rückleitung 21 liegen im Bereich zwischen den Zylindern 16a, 16b für die Heizeinrichtung 9. Auch die Rückleitung 21 ist in geeigneter Weise an der Verleimmaschine gehalten.

Vorteilhaft wird das Heizmedium im Kreislauf geführt. Es ist möglich, die Zuführleitung 20 und die Rückführleitung 19 an das Heizsystem des Aufstellraumes der Verleimmaschine anzuschließen. Ebenso ist es aber auch möglich, die Verleimmaschine mit einem eigenen Heizungssystem auszustatten.

In gleicher Weise wie die Heizeinrichtung 9 ist auch die Heizeinrichtung 10 von Heizmedium durchflossen. An einem Ende der Heizrohre 10a ist jeweils eine Zuleitung 22 und am anderen Ende jeweils eine Rückführleitung 23 für das Heizmedium angeschlossen. Sämtlichen Zuleitungen 22 und Rückführleitungen 23 ist jeweils eine gemeinsame Zuführleitung 24 und eine gemeinsame Rückleitung 25 zugeordnet. Auch diese Leitungen 24, 25 können an das Heizsystem des Aufstellungsraumes angeschlossen sein. Ebenso ist es möglich, daß diese Leitungen 24, 25 an ein eigenes Heizsystem der Verleimmaschine angeschlossen sind.

Die Heizrohre 9a, 10a haben vorteilhaft eckigen Querschnitt. Dadurch können die Heizrohre 9a, 10a während des Preßvorganges flächig an der Platte 12 anliegen, so daß ein optimaler Wärmeübergang gewährleistet ist. Da das Heizmedium durch die einzelnen Heizrohre 9a, 10a strömt, tritt während des Preßvorganges kein Verzug durch Wärmespannungen auf. Außerdem ist eine Verschmutzung durch austretenden Leim weniger problematisch als bei vollflächigen Heizplatten.

Die Fig. 7 und 8 zeigen eine Ausführungsform der Heizeinrichtungen 9, 10, die aus einzelnen, in Transportrichtung 8 und damit senkrecht zu den Hölzern 2 der zu verpressenden Platte 12 sich erstreckenden Isolationselementen 9a, 10a bestehen, unter denen Elektroden angebracht sind. Sie sind an eine Hochfrequenzquelle angeschlossen. Die Isolatoren 9a, 10a haben rechteckigen Querschnitt und liegen mit Abstand nebeneinander (Fig. 8). Im übrigen arbeitet die Preßeinrichtung gleich wie bei der vorigen Ausführungsform. Die Wärme wird über die Isolatoren 9a, 10a direkt in den Leimfugen aufgebracht.

Es ist auch möglich, die während des Preßvorganges zuzuführende Wärme auf andere Weise zu erzeugen, beispielsweise über Mikrowelle.

Fig. 9 zeigt, daß die Heizrohre 9a, 10a über einen Teil ihres Umfanges von einer Isolierung 29 umgeben sind, die vorteilhaft aus geschäumtem Polyurethan besteht. Die Isolierung 29 kann selbstverständlich auch aus jedem anderen geeigneten Isoliermaterial bestehen. Jedes einzelne, als Rechteckrohr ausgebildete Heizrohr 9a, 10a ist auf seiner von der zu verpressenden Platte 12 abgewandten Seite mit der im Querschnitt U-förmigen Isolierung 29 umgeben. An den Stirnseiten der U-förmigen Isolierungen 29 sind im Querschnitt kleinere Rechteckrohre 30, 31 vorgesehen, die beiderseits der Heizrohre 9a, 10a liegen und mit ihren einander zugewandten Schmalseiten an die Schmalseiten dieser Teile anschließen. Die Rechteckrohre 30, 31 sowie die Heizrohre 9a, 10a haben eine gemeinsame Auflagefläche 32, mit der sie an der zu verpressenden Platte 12 anliegen. Die Isolierung 29 kann einfach und kostengünstig angebracht werden.

Für zum Beispiel jeweils zwei benachbarte Heizrohre 9a ist jeweils ein Zylinder 16a, 16b vorgesehen. Wie die Fig. 7, 8, 10 und 11 für einen der Zylinder 16b zeigen, ist dessen Kolbenstange 35 am freien Ende in einer Gabel 36 aufgenommen, die auf einer Verbindungsplatte 37 angeordnet ist. Sie erstreckt sich quer zur Vorschubrichtung 8 der Platte 12 über die Breite der Heizeinrichtung 9. An der Unterseite der Verbindungsplatte 37 sind die senkrecht zu deren Längsrichtung verlaufenden Heizrohre bzw. Heizelemente 9a mit ihrem in Vorschubrichtung 8 vorderen Ende befestigt.

Die Gabel 36 ragt mit einem Ansatz 38 durch die Verbindungsplatte 37, an dem ein Druckstück 27 befestigt ist. Es liegt in Vorschubrichtung 8 nach den Heizrohren 9a und erstreckt sich senkrecht zu ihnen. Wie Fig. 10 zeigt, ist das Druckstück 27 so breit, daß es, in Längsrichtung der Heizrohre 9a gesehen, zwei benachbarte Heizrohre überdeckt. Auf diese Weise sind die Zylinder 16b mit jeweils einem Druckstück 27 verbunden, hinter dem sich jeweils zwei Heizrohre 9a befinden. Wenn die Gabeln 36 auf der Verbindungsplatte 37 aufliegen, haben die Druckstücke 27 Abstand von deren Unterseite und stehen nach unten über die Heizrohre 9a vor. Um dieses Abstandsmaß können die Druckstücke 27 relativ zu den Heizrohren 9a bewegt werden. Benachbarte Druckstücke 27 liegen mit nur geringem Abstand nebeneinander, so daß der Bremsdruck über die Breite der Platte 12 während des Preßvorganges einwandfrei aufgebracht werden kann. Die Heizrohre 9a liegen, da sie nicht direkt mit den Zylindern 16b verbunden sind, unter ihrem Eigengewicht auf der Platte 12 auf.

Die Heizrohre bzw. die Heizelemente 9a sind am anderen Ende an einer weiteren Verbindungsplatte 26 befestigt (Fig. 7), die sich quer zu den Heizrohren 9a über die Breite der Heizeinrichtung 9 erstreckt. Die Kolbenstangen 39 der Zylinder 16a sind am unteren Ende entsprechend den Kolbenstangen 35 an Gabeln 40 angelenkt, die oberhalb der Verbindungsplatte 26 angeordnet sind. In Vorschubrichtung 8 vor den Heizrohren 9a sind Nasen 28 angeordnet, die sich vorteilhaft vor jedem Heizrohr 9a befinden. Die Nasen 28 haben eine Einführschräge 41 (Fig. 7), so daß die zu verpressende Platte 12 zuverlässig eingeschoben werden kann und dabei niedergedrückt wird.

Die Nasen 28, die vor jedem Heizrohr liegen, gewährleisten, daß die Hölzer 2 der Platte 12 beim Einschieben in die Preßeinrichtung 3 bereits gut ausgerichtet werden.

Da über die Breite der Platte 12 mehrere Druckstücke 27, die unabhängig voneinander von den Zylindern 16a, 16b angetrieben werden, vorgesehen sind, werden auch Platten 12, die unterschiedlich dicke Hölzer 2 haben, zuverlässig verpreßt. Der Preßschieber 13 ist mit (nicht dargestellten) Aussparungen versehen, in welche die Nasen 28 eintauchen können. Dies ist besonders bei der Verarbeitung dünner Hölzer 2 notwendig, da der Preßschieber 13 für die maximale Preßhöhe ausgelegt ist.

Bei der Herstellung der verleimten Platten 12 kommt es vor, daß die an den in Transportrichtung 8 am vorderen und rückwärtigen Ende der zu verpressenden Platte 12 liegenden Druckstücke 27 und Nasen 28 nur teilweise auf der Platte 12 aufliegen. Werden sie beim Preßvorgang in der beschriebenen Weise belastet, tritt ein Kippmoment auf, da sie nur teilweise auf der Platte 12 aufliegen. Um dieses Kippmoment zu vermeiden, ist es vorteilhaft, unter dem entsprechenden Druckstück bzw. der entsprechenden Nase ein Ausgleichselement anzuordnen, das so ausgebildet ist, daß die Druckstücke 27 und die Nasen 28 vollflächig während des Preßvorganges abgestützt sind. Die Ausgleichselemente sind an die Dicke der Platte 12 angepaßt und liegen an ihr an. Damit die Ausgleichselemente einfach unterlegt werden können, werden die Zylinder 16a, 16b der Druckstücke 27 bzw. Nasen 28 entlastet, so daß das jeweilige Ausgleichselement einfach untergeschoben werden kann. Um diese Entlastung einfach zu ermöglichen, hat der entsprechende Zylinder 16a, 16b ein Absperr- und Entlastungsventil, so daß durch Betätigen dieses Ventils der Zylinder 16a, 16b einfach entlastet werden kann.

Die Verleimmaschine ist vorteilhaft modular aufgebaut, so daß sie einfach an unterschiedliche Verleimbreiten (Holzlängen) angepaßt werden kann. Die zum Pressen notwendigen Drücke werden bei einer Standardmaschine über Druckregler nach Diagramm manuell eingestellt. Bei einer Komfort-Ausführung erfolgt die Druckeinstellung vorteilhaft über eine Steuerung. Während des Preßvorganges läuft die eingestellte Heizzeit mit oder ohne Hochfrequenz ab. Dabei kontrolliert und regelt der Preßschieber 13 automatisch den Preßdruck der Verleimung.

## Patentansprüche

1. Verleimmaschine für zu einer Platte (12) zusammenzusetzende lamellenförmige Hölzer (2), mit mindestens einer Presseinrichtung (3) und mit wenigstens einem Antrieb (16a, 16b), wobei die Presseinrichtung (3) eine obere Spanneinheit mit einer oberen Heizeinrichtung (9), eine untere Pressplatte (10) und wenigstens zwei Druckstücke (27) aufweist, die unabhängig voneinander gegen die Platte (12) mit Druckkraft beaufschlagbar sind, wobei die obere Heizeinrichtung (9) obere Heizelemente (9a) aufweist, zu denen die Druckstücke (27) relativ quer zur Pressplatte (10) begrenzt bewegbar sind, und wobei die oberen Heizelemente (9a) an einem gemeinsamen Träger (26, 37) befestigt sind,
**dadurch gekennzeichnet, dass** die obere Spanneinheit mit oberer Heizeinrichtung (9) durch einen Antrieb (16a, 16b) in der Höhe verstellbar ist, der durch Kolben-Zylinder-Einheiten gebildet ist, die an einem Gestell (17) der Verleimmaschine und am Ein- und Auslaufbereich der Presseinrichtung (3) vorgesehen sind, dass über die quer zur Vorschubrichtung (8) der Platten (12) sich erstreckende Breite der Presseinrichtung (3) jeweils mehrere Zylinder (16a, 16b) mit Abstand nebeneinander vorgesehen sind, dass die Druckstücke (27) durch an der Auslaufseite der Presseinrichtung (3) liegende Kolben-Zylinder-Einheiten (16b) als Antriebe verstellbar sind, dass der Träger (26, 37) Durchgangsöffnungen für Kupplungsstücke (36, 40) aufweist, die mit den am Auslaufbereich der Presseinrichtung (3) befindlichen Kolben-Zylinder-Einheiten (16b) verbunden sind, und dass die an der Auslaufseite der Presseinrichtung (3) liegenden, begrenzt gegenüber dem Träger und den oberen Heizelementen (9a) quer zur Ebene der Pressplatte (10) bewegbare Kupplungsstücke (36) durch die Durchgangsöffnungen die am Auslaufbereich der Presseinrichtung (3) vorgesehenen Kolben-Zylinder-Einheiten (16b) jeweils mit einem der Druckstücke (27) verbinden.

2. Verleimmaschine nach Anspruch 1,
**dadurch gekennzeichnet, dass** sich die Druckstücke (27) parallel zu den Hölzern (2) und quer zur Zuführrichtung (8) der Platte (12) erstrecken.

3. Verleimmaschine nach Anspruch 1 oder 2,
**dadurch gekennzeichnet, dass** die Heizelemente (9a) als Rohre ausgebildet sind, durch die ein im Kreislauf geführtes Heizmedium strömt, das vorteilhaft Wasser, Thermoöl, Dampf und dergleichen ist.

4. Verleimmaschine nach Anspruch 3,
**dadurch gekennzeichnet, dass** an die Heizelemente (9a) eine Zuleitung (18) und eine Rückführleitung (19) angeschlossen sind, und dass vorteilhaft die Zuleitungen (18) an eine gemeinsame Zuführleitung (20) und die Rückführleitungen (19) vorzugsweise an eine gemeinsame Rückleitung (21) angeschlossen sind.

5. Verleimmaschine nach einem der Ansprüche 1 bis 4,
**dadurch gekennzeichnet, dass** die Heizelemente (9a) durch von einer Isolierung (29) teilweise umgebenen Elektroden gebildet sind.

6. Verleimmaschine nach einem der Ansprüche 1 bis 5,
**dadurch gekennzeichnet**, daas die Heizelemente (9a) parallel zueinander liegen und sich in Zuführrichtung (8) der Platte (12) erstrecken.

7. Verleimmaschine nach einem der Ansprüche 1 bis 6,
**dadurch gekennzeichnet, dass** der Träger (26, 37) aus zwei Verbindungsplatten besteht, die sich quer zur Zuführrichtung (8) der Platte (12) erstrecken und an denen die Enden der Heizelemente (9a) befestigt sind.

8. Verleimmaschine nach einem der Ansprüche 1 bis 7,
**dadurch gekennzeichnet, dass** sich jedes Druckstück (27) über den Bereich von wenigstens zwei nebeneinander liegenden Heizelementen (9a) erstreckt.

9. Verleimmaschine nach einem der Ansprüche 1 bis 8,
**dadurch gekennzeichnet, dass** die Druckstücke (27) an der Auslaufseite der Presseinrichtung (3) vor den Heizelementen (9a) liegen.

10. Verleimmaschine nach einem der Ansprüche 1 bis 9,
**dadurch gekennzeichnet, dass** die Heizelemente (9a) zur Aufnahme von Zugkräften in Einschubrichtung (8) vorgesehen sind.

11. Verleimmaschine nach Anspruch 10,
**dadurch gekennzeichnet, dass** sich an der Einlaufseite der Presseinrichtung (3) vor jedem Heizelement (9a) Nasen (28) befinden.

12. Verleimmaschine nach einem der Ansprüche 1 bis 11,
**dadurch gekennzeichnet, dass** der Presseinrichtung (3) mindestens ein vorteilhaft über die Länge der Hölzer (2) der Platte (12) sich erstreckender Pressschieber (13) vorgeschaltet ist, mit dem auf die Hölzer (2) der Platte (12) der Pressdruck aufgebracht wird.

13. Verleimmaschine nach Anspruch 12,
**dadurch gekennzeichnet, dass** der Pressschieber (13) aus einer abgesenkten Lage, in der er eine Auflage für die Hölzer (2) beim Einschieben in die Presseinrichtung (3) bildet, mit mindestens einer Hubeinrichtung (14) in eine Arbeitslage verstellbar ist.

14. Verleimmaschine nach Anspruch 12 oder 13,
**dadurch gekennzeichnet, dass** der Pressschieber (13) mit Aussparungen versehen ist, in welche die Nasen (28) eintauchen.

15. Verleimmaschine nach einem der Ansprüche 12 bis 14,
**dadurch gekennzeichnet, dass** der Pressschieber (13) auf mindestens einem höhenverfahrbaren Schlitten (14) angeordnet und quer zur Verfahrrichtung des Schlittens (14) verschiebbar ist, absolut parallel verfährt und den Druck auf die Hölzer (2) aufbringt.

16. Verleimmaschine nach einem der Ansprüche 1 bis 15,
**dadurch gekennzeichnet, dass** der Presseinrichtung (3) eine Einschubeinrichtung (1) vorgeschaltet ist, die wenigstens einen, vorzugsweise in Höhenrichtung verstellbaren Niederhalter (6, 7) für die Hölzer (2) der Platte (12) aufweist.

17. Verleimmaschine nach Anspruch 16,
**dadurch gekennzeichnet, dass** die Hölzer (2) in der Einschubeinrichtung (1) zur Platte (12) zusammensetzbar sind.

18. Verleimmaschine nach Anspruch 16 oder 17,
**dadurch gekennzeichnet, dass** der Niederhalter (6, 7) wenigstens zwei in Transportrichtung (8) der Hölzer (2) hintereinander angeordnete, vorteilhaft unabhängig voneinander höhenverstellbare Niederhalteelemente aufweist.

19. Verleimmaschine nach Anspruch 18,
**dadurch gekennzeichnet, dass** das in Transportrichtung (8) der Hölzer (2) vordere Niederhalteelement (7) mit dem Schlitten (14) höhenverstellbar und relativ zu diesem und dem Pressschieber (13) höhenverstellbar ist.

20. Verleimmaschine nach einem der Ansprüche 16 bis 19,
**dadurch gekennzeichnet, dass** die Einschubeinrichtung (1) mit mindestens einem Schieber (11) für die Platte (12) versehen ist.

21. Verleimmaschine nach einem der Ansprüche 16 bis 20,
**dadurch gekennzeichnet, dass** auf der verleimten Platte (12) ein Druckbett aufliegt, das beim Einschieben einer neuen Platte ein Reibelement gegen die Kraft des Schiebers (11) bildet.

22. Verleimmaschine nach einem der Ansprüche 16 bis 21,
**dadurch gekennzeichnet, dass** der Einschubeinrichtung (1) eine Beleimstation vorgeschaltet ist, mit der bei ihrem Transport in die Einschubeinrichtung (1) die eine Längsseite der Hölzer (2) beleimbar ist.

23. Verleimmaschine nach Anspruch einem der Ansprüche 1 bis 22,
**dadurch gekennzeichnet, dass** die Pressplatte (10) aus wenigstens zwei Auflagenteilen (10a) besteht.

24. Verleimmaschine nach Anspruch 23,
**dadurch gekennzeichnet, dass** die Auflagenteile (10a) als rohrförmige Heizkörper (10a) ausgebildet sind, durch die das im Kreislauf geführte Heizmedium strömt.

25. Verleimmaschine nach Anspruch 24,
**dadurch gekennzeichnet, dass** an die Heizkörper (10a) eine Zuleitung (22) und eine Rückführleitung (23) für das Heizmedium angeschlossen sind, wobei vorteilhaft die Zuleitungen (22) an eine gemeinsame Zuführleitung (24) und die Rückführleitungen (23) an eine gemeinsame Rückleitung (25) angeschlossen sind.

26. Verleimmaschine nach Anspruch 24 oder 25,
**dadurch gekennzeichnet, dass** die Heizkörper (10a) teilweise von einer Isolierung (29) umgeben und durch Elektroden gebildet sind, die sich vorteilhaft quer zu den Hölzern (2) der Platte (12) erstrecken.

27. Verleimmaschine nach einem der Ansprüche 24 bis 26,
**dadurch gekennzeichnet, dass** die unteren Heizkörper (10a) an einem Gestell (17) befestigt sind und Zugkräfte in Einschubrichtung (8) aufnehmen.

## Claims

1. Glueing machine for the manufacture of a plate (12) from laminar wood elements (2) with at least one pressing device (3) and at least one drive (16a, 16b), the pressing device (3) having an upper clamping unit with an upper heating device (9), a lower press plate (10) and at least two thrust pieces (27), which, independent from one another, can be pressurised against the plate (12) with compression force, the upper heating device (9) comprising upper heating elements (9a), to which the movement of the thrust pieces (27) is limited transversally relative to the press plate (10), and the upper heating elements (9a) being fixed at a common support (26, 37),
**characterised in that** the upper clamping unit with upper heating device (9) is movable in height by a drive (16a, 16b), which is formed by piston-cylinder-units, provided at a frame (17) of the glueing machine and at the infeed- and exit side of the pressing device (3), that respectively several cylinders (16a, 16b) are provided, positioned at a distance next to each other over the width of the pressing device (3), extending transversal to the feed direction (8) of the plates (12), that the thrust pieces (27) are adjustable by piston-cylinder-units (16b) as drives, the piston-cylinder-units are positioned at the exit-side of the pressing device, that the support (26, 37) comprises passage openings for coupling pieces (36, 40), which are connected with the piston-cylinder-units (16b) at the exit side of the pressing device (3), and that the coupling pieces (36), provided at the exit-side of the pressing device (3) and the movement of which is limited with regard to the support and the upper heating elements (9a) transversal to the plane of the press plate (10), connect through the passage openings respectively the piston-cylinder-units (16b), provided at the exit side of the pressing device (3), with one of the thrust pieces (27).

2. Glueing machine according to claim 1,
**characterised in that** the thrust pieces (27) extend parallel to the wood elements (2) and transversal to the feed direction (8) of the plate (12).

3. Glueing machine according to claim 1 or 2,
**characterised in that** the heating elements (9a) are configured as tubes, through which a circulated heating medium flows, being advantageously water, thermic oil, steam and the like.

4. Glueing machine according to claim 3,
**characterised in that** at the heating elements (9a) a supply line (18) and a return line (19) are attached and that advantageously the supply lines (18) are attached to a common supply conduit (20) and the return conduits (19) are advantageously attached to a common return line (21).

5. Glueing machine according to one of the claims 1 to 4,
**characterised in that** the heating elements (9a) are shaped by electrodes, which are partially surrounded by an insulation (29).

6. Glueing machine according to one of the claims 1 to 5,
**characterised in that** the heating elements (9a) are situated parallel to each other and extend in the direction of the feed direction (8) of the plate (12).

7. Glueing machine according to one of the claims 1 to 6,
**characterised in that** the support (26, 37) is composed of two connection plates, extending transversally to the feed direction (8) of the plate (12) and to which the ends of the heating elements (9a) are fixed.

8. Glueing machine according to one of the claims 1 to 7, **characterised in that** each thrust piece (27) extends over the zone of at least two heating elements (9a), which are positioned next to each other.

9. Glueing machine according to one of the claims 1 to 8,
**characterised in that** the thrust pieces (27) are situated at the exit side of the pressing device (3) in front of the heating elements (9a).

10. Glueing machine according to one of the claims 1 to 9,
**characterised in that** the heating elements (9a) are provided for the absorption of tensile forces in the direction of feed (8).

11. Glueing machine according to claim 10,
**characterised in that** noses (28) are located at the input side of the pressing device (3) in front of each heating element (9a).

12. Glueing machine according to one of the claims 1 to 11,
**characterised in that** preceding the pressing device (3) there is at least one pressing slide (13), which extends advantageously over the length of the wood element (2) of the plate (12) and by which a pressing force is.applied to the wood (2) of the plate (12).

13. Glueing machine according to claim 12,
**characterised in that** the pressing slider (13) is deplacable by at least one lifting device (14) from a lowered position into a working position, whereby the slider (13) in the lowered position forms a rest for the wood elements (2), during pushing into the pressing device (3).

14. Glueing machine according to claim 12 or 13,
**characterised in that** the pressing slider (13) is provided with recesses, into which the noses (28) project.

15. Glueing machine according to one of the claims 12 to 14, **characterised in that** the pressing slider (13) is disposed onto at least one slide (14), movable in height, and is movable transversally to the transport direction of the slide (14) and travels absolutely parallel and applies the pressure to the wood elements (2).

16. Glueing machine according to one of the claims 1 to 15,
**characterised in that** preceding the pressing device (3), there is an infeed device (1) comprising at least one preferably height adjustable downward holder (6, 7) for the wood elements (2) of the plate (12).

17. Glueing machine according to claim 16,
**characterised in that** the wood elements (2) in the infeed device (1) can be assembled to the plate (12).

18. Glueing machine according to claim 16 or 17,
**characterised in that** the downward holder (6, 7) comprises at least two downward holder elements, arranged one behind the other in the transport direction (8) of the wood elements and advantageously adjustable in height independently from one another.

19. Glueing machine according to claim 18,
**characterised in that** the in the transport direction of the wood elements (2), foreward downward holder element (7), is adjustable in height by the slide (14) and is adjustable in height relatively to the slide (14) and to the pressing slider (13).

20. Glueing machine according to one of the claims 16 to 19,
**characterised in that** the infeed device (1) is equipped with at least one slide (11) for the plate (12).

21. Glueing machine according to one of the claims 16 to 20,
**characterised in that** a pressure layer rests on the glued plate (12), which, during infeed of a new plate, creates a friction element acting against the force of the slide (11).

22. Glueing machine according to one of the claims 16 to 21,
**characterised in that** preceding the infeed device (1), there is installed glueing station, with which the one longitudinal side wall of the wood (2) can be glued during transport into the infeed device (1).

23. Glueing machine according to one of the claims 1 to 22,
**characterised in that** the pressing plate (10) consists of at least two support parts (10a).

24. Glueing machine according to claim 23,
**characterised in that** the support parts (10a) are configured as tubular radiators (10a), through which flows the circulated heating medium.

25. Glueing machine according to claim 24,
**characterised in that** a supply line (22) and a return line (23) for the heating medium are attached to the radiators (10a), and that advantageously the supply lines (22) attached to a common feeding conduct (24) and the return lines to a common return line (25.)

26. Glueing machine according to claim 24 or 25,
**characterised in that** the radiators (10a) are composed of electrodes which are partially surrounded by an insulation (29) and advantageously extend transversally to the wood elements (2) of the plate (12).

27. Glueing machine according to one of the claims 24 to 26,
**characterised in that** the lower radiators (10a) are fixed to a frame (17) and absorb tensile forces in the direction of infeed (8).

## Revendications

1. Dispositif de collage pour la fabrication d'une plaque (12) formée d'éléments laminaires en bois (2) avec au moins un dispositif de compression (3) et au moins un entraînement (16a, 16b), le dispositif de compression (3) comprenant une unité de serrage supérieure avec un dispositif de chauffage (9) supérieur, une plaque de pression (10) inférieure et au moins deux pièces de pression (27), alimentables indépendamment l'une de l'autre contre la plaque (12) en force de pression, le dispositif de chauffage supérieur (9) comprenant des éléments de chauffage supérieurs (9a), en relation desquels les pièces de pression sont mobiles de façon limitée et relativement transversale à la plaque de pression (10), et les éléments de chauffage supérieurs (9a) étant fixés à un support (26, 37) commun,
**caractérisé en ce que** l'unité de serrage supérieure avec dispositif de chauffage supérieue (9) est déplaçable en hauteur par un entraînement (16a, 16b) formé par des unités piston-cylindre prévues dans un châssis (17) du dispositif de collage et situées dans la zone d'entrée et de sortie du dispositif de compression (3), et que plusieurs cylindres (16a, 16b) sont prévus respectivement côte à côte séparés par un espace sur la largeur s'étendant transversalement à la direction de l'avance (8) des plaques (12), et que les pièces de pression (27) sont déplaçables par des unités piston-cylindre (16b) fonctionnant comme entraînement, et étant placés du côté de la sortie du dispositif de compression (3), et que le support (26, 37) comprend des ouvertures de passage pour des raccords (36, 40), connectés avec des unités piston-cylindre (16b), se trouvant dans la zone de sortie du dispositif de compression (3), et que les raccords (36), se trouvant du côté de la sortie du dispositif de compression, mobiles de façon limitée par rapport au support et aux éléments de chauffage supérieurs (9a) transversalement au plan de la plaque de pression (10) connect respectivement l'une des pièces de compression (27) par des ouvertures de passage avec unités de piston-cylindre (16b), prévues dans la zone de sortie du dispositif de compression.

2. Dispositif de collage selon revendication 1,
**caractérisé en ce que** les pièces de compression (27) s'étendent parallèlement aux bois (2) et transversalement à la direction d'amenée (8) de la plaque (12).

3. Dispositif de collage selon revendication 1 ou 2,
**caractérisé en ce que** les éléments de chauffage (9a) ont la forme de tubes, à travers lesquels coule un medium de chauffage guidé en circuit et étant avantageusement de l'eau, de l'huile thermique, de la vapeur ou tout autre moyen semblable.

4. Dispositif de collage selon revendication 3,
**caractérisé en ce qu'**une amenée (18) et une conduite de retour (19) sont branchées aux éléments de chauffage (9a) et que, avantageusement, les amenées (18) sont branchées à une conduite d'alimentation (20) commune et les conduites de retour (19) à une conduite de retour (21) commune.

5. Dispositif de collage selon une revendication quelconque de 1 à 4,
**caractérisé en ce que** les éléments de chauffage (9a) sont constitués par des électrodes entourées partiellement par une isolation (29).

6. Dispositif de collage selon une revendication quelconque de 1 à 5,
**caractérisé en ce que** les éléments de chauffage (9a) sont situés parallèlement l'un à l'autre et s'étendent dans la direction d'amenée (8) de la plaque (12).

7. Dispositif de collage selon une revendication quelconque de 1 à 6,
**caractérisé en ce que** le support (26, 37) est constitué de deux plaques de jonction, s'étendant transversalement à la direction d'amenée (8) de la plaque (12) et auxquelles sont fixées les extrémités des éléments de chauffage (9a).

8. Dispositif de collage selon une revendication quelconque de 1 à 7,
**caractérisé en ce que** chaque pièce de compression (27) s'étend sur la zone d'au moins deux éléments de chauffage (9a) juxtaposés.

9. Dispositif de collage selon une revendication quelconque de 1 à 8,
**caractérisé en ce que** les pièces de compression (27) sont situées du côté de la sortie du dispositif de compression (3) et devant les éléments de chauffage (9a).

10. Dispositif de collage selon une revendication quelconque de 1 à 9,
**caractérisé en ce que** les éléments de chauffage (9a) sont prévus pour la réception des forces de traction en direction d'insertion (8).

11. Dispositif de collage selon revendication 10,
**caractérisé en ce que** des ergots (28) se trouvent du côté de l'entrée du dispositif de compression (3) devant chaque élément de chauffage (9a).

12. Dispositif de collage selon une revendication quelconque de 1 à 11,
**caractérisé en ce que** le dispositif de compression (3) est placé en amont d'au moins une coulisse de compression (13), s'étendant avantageusement sur le longueur des bois (2) de la plaque (12), par laquelle la puissance de pression est appliquée sur les bois (2) de la plaque (12).

13. Dispositif de collage selon revendication 12,
**caractérisé en ce que** la coulisse de compression (13) est déplaçable d'une position abaissée, celle-ci constituant un support pour les bois (2) lors de l'introduction dans le dispositif de compression (3) avec au moins un dispositif de levage (14) dans une position de travail.

14. Dispositif de collage selon revendication 12 ou 13,
**caractérisé en ce que** la coulisse de compression (13) est munie de cavités dans lesquelles plongent les ergots (28).

15. Dispositif de collage selon une revendication quelconque de 12 à 14,
**caractérisé en ce que** la coulisse de compression (13) est disposée sur au moins un chariot (14), est déplaçable en hauteur et peut coulisser transversalement à la direction de déplacement du chariot (14), procède de façon absolument parallèle et applique la pression sur les bois (2).

16. Dispositif de collage selon une revendication quelconque de 1 à 15,
**caractérisé en ce que** la dispositif de compression (3) est placée en amont d'un dispositif d'insertion (1), comprenant au moins un dispositif presse-tôle (6, 7), de préférence déplaçable en direction de la hauteur, pour les bois (2) de la plaque (12).

17. Dispositif de collage selon revendication 16,
**caractérisé en ce que** les bois (2) peuvent être assemblés en direction du dispositif d'insertion (1) en fin de plaque (12).

18. Dispositif de collage selon revendication 16 ou 17,
**caractérisé en ce que** le dispositif presse-tôle (6, 7) comprend au moins deux éléments de dispositif presse-tôle, disposés successivement en direction du transport (8) des bois (2) et avantageusement déplaçables en hauteur indépendamment l'un de l'autre.

19. Dispositif de collage selon revendication 18,
**caractérisé en ce que** l'élément de dispositif presse-tôle antérieur (7) en direction de transport (8) des bois (2) est déplaçable en hauteur avec le chariot (14), relativement à celui-ci et à la coulisse de compression (13).

20. Dispositif de collage selon une revendication quelconque de 16 à 19,
**caractérisé en ce que** le dispositif d'insertion (1) est muni d'au moins une coulisse (11) pour la plaque (12).

21. Dispositif de collage selon une revendication quelconque de 16 à 20,
**caractérisé en ce que** sur la plaque collée (12) est posée une couche de pression, laquelle forme un élément de friction contre la force de la coulisse (11) lors de l'introduction d'une nouvelle plaque.

22. Dispositif de collage selon une revendication quelconque de 16 à 21,
**caractérisé en ce que**, un poste d'encollage est placé devant le dispositif d'insertion (1), ce poste d'encollage permettant d'encoller l'un des grands côtés des bois (2) lors du transport dans le dispositif d' insertion (1).

23. Dispositif de collage selon une revendication quelconque de 1 à 22,
**caractérisé en ce que** la plaque de pression (10) est constituée d'au moins deux parts de couche (10a).

24. Dispositif de collage selon revendication 23,
**caractérisé en ce que** les parts de couche (10a) sont configurées comme corps de chauffe (10a) tubulaires, à travers lesquels passe le médium de chauffe guidé en circuit.

25. Dispositif de collage selon revendication 24,
**caractérisé en ce que**, aux corps de chauffe (10a), sont branchées une conduite d'amenée (22) et une conduite de retour (23) pour le medium de chauffe, les conduites d'amenées (22) étant branchées avantageusement à une conduite d'alimentation (24) commune et les conduites de retour (23) à une conduite de retour (25) commune.

26. Dispositif de collage selon revendication 24 ou 25,
**caractérisé en ce que** les corps de chauffe (10a) sont entourés partiellement d'une isolation (29) et constitués par des électrodes, s'étendant avantageusement de façon transversale aux bois (2) de la plaque (12).

27. Dispositif de collage selon une revendication quelconque de 24 à 26,
**caractérisé en ce que** les corps de chauffe (10a) inférieurs sont fixés à un châssis (17) et réceptionnent les forces de traction en direction d'introduction (8).
